# EUROPÄISCHE PATENTSCHRIFT

(11) **EP 1 187 681 B1**
(45) Veröffentlichungstag und Bekanntmachung des Hinweises auf die Patenterteilung: **02.03.2005**
(21) Anmeldenummer: 00940264.5
(22) Anmeldetag: 23.05.2000
(51) Int. Cl.: B05B 1/00, B05B 1/30

(54) **PRESSLUFTDÜSE**
COMPRESSED AIR NOZZLE
BUSE A AIR COMPRIME

(30) Priorität: 23.06.1999 DE 19928418
(43) Veröffentlichungstag der Anmeldung: 20.03.2002
(73) Patentinhaber: Masson, Lucien, 8600 Dübendorf (CH)
(72) Erfinder: Masson, Lucien, 8600 Dübendorf (CH)
(74) Vertreter: Riebling, Peter, Dr.-Ing.
(86) Internationale Anmeldenummer: PCT/EP2000/004691
(87) Internationale Veröffentlichungsnummer: WO 2001/000328

(56) Entgegenhaltungen:
- EP-A- 0 670 253
- WO-A-83/01748
- DE-U- 9 111 322
- DE-U- 29 801 178
- US-A- 3 117 726
- US-A- 4 063 708

## Beschreibung

Die Erfindung betrifft eine Preßluftdüse gemäß den Merkmalen des Oberbegriffs des Patentanspruchs 1.

Aus dem Stand der Technik sind Preßluftdüsen, insbesondere für ihren Einsatz als Ausblaspistolen, hinlänglich bekannt. Die bisher eingesetzten Ausblaspistolen bestehen z. B. aus einem Systemträger, der mittels eines Schlauchanschlusses an einen Hochdruckschlauch zur Zufuhr eines Druckmediums angeschlossen werden kann. Ferner ist ein manuell oder automatisch betätigbares Austrittsventil vorgesehen, wobei bei Betätigung dieses Ventils das Druckmedium über eine Austrittsdüse oder in eine zur Arbeit zu aktivierende Arbeitsmaschine ausströmt. Die bisher am Markt befindlichen Systeme bergen, insbesondere als Ausblaspistolen, jedoch Sicherheitsrisiken auf Grund unsachgemäßer Benutzung. Beim Ausblasen von Werkstücken ohne Verwendung einer Schutzbrille kommt es vor, daß Augenverletzungen durch zurückgeblasene Späne und Schmutzteile auftreten. Ferner kommt es immer wieder vor, daß derartige Ausblaspistolen scherzhaft gegen Personen oder zur Reinigung der Arbeitskleidung eingesetzt werden und schmerzhafte Wunden auf der Haut bzw. Darmsprengungen die Folge sind. Um solche bekannten Unfallrisiken zu minimieren, sind Luftreduzierventile bekannt, die den normalen Betriebsdruck der Preßluftzufuhr von 6 bis 10 bar auf etwa 0,5 bis 1 bar, insbesondere für gefährliche Einsatzpunkte, insbesondere für Reinigungs- und Ausblasarbeiten, herabsetzen, was für ein Ausblasen von Werkstücken gewöhnlich ausreicht und in vielen Ländern Vorschrift ist. Derartige Druckreduzierventile werden zwischen Ausblaspistole und Hochdruckschlauch dazwischengeschaltet, so daß die gesamte Vorrichtung recht unhandlich und schwer wird. Weil die Druckmessung am Einsatzpunkt umständlich und teuer ist und darum selten vorgenommen wird, ist erfindungsgemäß eine Meßmöglichkeit vorgesehen.

Die Aufgabe der Erfindung besteht darin, eine Preßluftdüse der genannten Art so weiterzubilden, daß diese die geforderten oder empfohlenen Sicherheitsbestimmungen und Betriebsschutzbestimmungen erfüllt, und eine einfachere Handhabung bei wesentlich geringeren Produktionskosten zu gewährleistet.

Diese Aufgabe wird durch die kennzeichnenden Merkmale des Patentanspruchs 1 gelöst.

Die Erfindung beruht im wesentlichen darauf, daß der Systemträger zur Aufnahme eines integrierten, einstellbaren Luftreduzierventils ausgebildet ist.
Das integrierte, einstellbare Luftreduzierventil ermöglicht einen flexiblen Einsatz der Preßluftdüse und eine Vermeidung von Gefahren bei Druckluftsystemen mit hohem Betriebsdruck.

In einer bevorzugten Ausführungsform ist in die Systemhülse unterhalb des Kippventils ein Einsatz mit einem Dichtelement eingesetzt, der zusammen mit einem gegenüber diesem Dichtelement verschiebbaren Regulierstück und einer Regulierhülse das Luftreduzierventil ausbildet. Der Durchsatz des Luftreduzierventils ist bevorzugt durch ein Verdrehen oder Verschieben der Regulierhülse innerhalb der Systemhülse einstellbar.

Zur Festlegung einer einmal eingestellten Luftdurchsatzmenge ist vorzugsweise eine Kontermutter zur Arretierung der Regulierhülse in der eingestellten Position vorgesehen.

Die Schlauchtülle ist vorzugsweise im oberen Bereich der Systemhülse unlösbar angeordnet und besteht vorzugsweise aus einem strapazierfähigen und beständigen Elastomer. Eine bevorzugte Verwendung der Preßluftdüse ist ihre Auslegung als Ausblas- und Reinigungsdüse (-pistole).

In einer bevorzugten Ausführungsform ist die Systemhülse von einer Außenhülse umgeben, wobei der untere Abschnitt der Schlauchtülle zwischen der Systemhülse und der Außenhülse aufgenommen ist. Die Schlauchtülle wie auch die Außenhülse bilden dadurch einen elastischen Werkstückschutz, so daß Beschädigungen an empfindlichen Werkstückoberflächen vermieden werden.

Die Schlauchtülle weist bevorzugt einen unteren Abschnitt zur Befestigung an der Systemhülse auf, sowie einen mittleren Abschnitt mit Fingerauflage und Fingerschutz zur Betätigung des Kippventils und einen oberen Abschnitt mit Spitze, die eine zentrale Austrittsdüse für das Druckmedium aufweist.

In einer bevorzugten Ausbildung ist um die zentrale Austrittsdüse eine Ringdüse angeordnet, die zur Erzeugung eines Luftschirms dient. Dieser Luftschirm bildet einen sogenannten Augenschutzschirm und vermindert die Gefahr von Verletzungen der Bedienperson durch zurückgeblasene Späne und Schmutzteile.

Die eingeformte Fingerauflage dient zur bequemen Dosierung des Auslaßventils und verhindert das Abgleiten der Finger bei fettigen Händen. Eine zusätzliche Abrutschsicherung ist durch einen angeformten Ringflansch gegeben.

In einer anderen, bevorzugten Ausbildung ist zwischen zentraler Austrittsdüse und Ringdüse ein Ringvorsprung angeordnet, der über die Spitze der Schlauchtülle vorsteht und als Berührungsschutz dient. Damit wird ein Hockdruckaufbau bei direktem Kontakt der Spitze auf der Haut oder anderen empfindlichen Oberflächen vermieden. Die Druckluft kann ungehindert seitlich entweichen.

In einer weiteren, bevorzugten Ausbildung sind der Ringvorsprung und Ringdüse für die Aufnahme des Anschlusses eines handelsüblichen Autoreifen-Luftdruckmessers ausgebildet. So reduziert sich der Zeitaufwand des Betriebs-Sicherheitsbeauftragten für die Kontrolle auf wenige Sekunden zum kostenmäßigen Nulltarif.

In einer bevorzugten Weiterbildung der Erfindung, für die besonderer Schutz beansprucht wird, sind das Regulierstück und die Regulierhülse zum Anschluß und zur Halterung des Schlauches für die Zufuhr des Druckmediums ausgebildet, um dadurch wichtige Vorteile hinsichtlich Gewicht, Kosten und vor allem Handlichkeit zu erlangen.

Dabei wird der Preßluftschlauch zwischen dem Regulierstück und der Regulierhülse eingepreßt, und der sich ergebende Schlauchanschluß kann bequem, platzsparend und selbstdichtend in die Systemhülse eingeschraubt werden.

Das Austrittsventil ist bevorzugt als Kippventil ausgebildet, wobei die Schlauchtülle das Kippventil umschließt.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander. Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von mehreren, lediglich eine Ausführungsform darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: Einen Längsschnitt durch die Preßluftdüse in einer bevorzugten Ausführungsform mit integriertem Luftreduzierventil;
- Figur 2:: einen Längsschnitt durch die Systemhülse;
- Figur 3:: einen Längsschnitt durch den Einsatz mit Dichtelement;
- Figur 4:: eine Draufsicht auf den Einsatz mit Dichtelement;
- Figur 5:: einen Längsschnitt durch das Regulierstück des Luftreduzierventils;
- Figur 6:: einen Längsschnitt durch die Regulierhülse des Luftreduzierventils;
- Figur 7:: einen Längsschnitt durch die Kontermutter des Luftreduzierventils;
- Figur 8:: eine Seitenansicht des Ventilstiftes des Kippventils;
- Figur 11:: einen Teilschnitt durch die Schlauchtülle;
- Figur 11a:: eine Draufsicht auf die Spitze der Schlauchtülle;
- Figur 12:: eine Seitenansicht einer bevorzugten Ausbildung der Preßluftdüse mit angesetztem Verlängerungsrohr;
- Figur 13:: einen längsseitigen Teilschnitt durch eine weitere Ausführungsform der Preßluftdüse bei geöffnetem Luftreduzierventil;
- Figur 14:: einen längsseitigen Teilschnitt durch die Preßluftdüse gemäß Figur 13 bei geschlossenem Luftreduzierventil.

Wie in Figur 1 dargestellt ist, umfaßt die Preßluftdüse, hier dargestellt als Ausblaspistole, einen Systemträger, bestehend aus einer Systemhülse 1, welche alle Komponenten in sich aufnimmt bzw. trägt. Gemäß Figur 2 besteht die Systemhülse 1 aus einem unteren Abschnitt 2, welcher mit einem Innengewinde 3 versehen ist, einem mittleren Abschnitt 4, welcher einen Außensechskant 5 aufweist, sowie einem oberen Abschnitt 6 mit einer Außenverzahnung 7 bzw. Außenrippung, auch als Außengewinde denkbar. Im oberen Abschnitt 6 ist eine Durchlaßverengung in Form einer Bohrung 8 vorgesehen. Unterhalb der Bohrung 8 ist eine Kammer gebildet, in welche das Kippventil 50 (siehe Figur 8) eingesetzt wird. Der Ventilschaft ragt dabei durch die Bohrung 8 stromabwärts über den oberen Abschnitt 6 der Systemhülse 1 hinaus. In geschlossenem Zustand des Ventils stützt sich der Ventildeckel 51 an einem die Bohrung bildenden Ringflansch dichtend ab.

Wie in Figuren 3 und 4 gezeigt ist, ist stromaufwärts des Kippventils 50 (siehe Figur 8) ein Einsatz 10 vorgesehen, welcher aus einer Hülse 11 besteht, die paßgenau in der Systemhülse 1 eingepreßt wird. Im Zentrum des Einsatzes 10 befindet sich ein Dichtelement 12, welches über Rippen, welche Durchtrittsöffnungen bilden, mit der Hülse 11 verbunden ist. Das Dichtelement ist etwa kegelförmig, wobei die Spitze des Kegels stromaufwärts in Richtung Schlauchanschluß weist.

Stromaufwärts des Dichteinsatzes 10 ist ein Regulierstück 20 vorgesehen, welches einen Anschlußstutzen 21 zum Anschluß eines Hochdruckschlauches 9 aufweist, sowie einen Flansch 22, der sich an der Übergangskante zwischen unterem Abschnitt 2 und mittlerem Abschnitt 4 der Systemhülse 1 anlegt. Stromabwärts des Flansches befindet sich ein Dichtabschnitt 23 mit O-Ring-Dichtung 24, wobei der Außendurchmesser des Dichtabschnittes 23 so gewählt ist, daß er sich am Innendurchmesser des mittleren Abschnittes 4 der Systemhülse 1 dichtend anlegt. Das Regulierstück 20 ist axial verschieblich in der Systemhülse 1 angeordnet und wirkt mit dem Dichtelement 22 des Dichteinsatzes 20 zusammen, wobei je nach axialer Position des Regulierstückes 20 ein größerer oder kleinerer Durchlaßquerschnitt für das Druckmedium verbleibt und damit die Luftdurchsatzmenge und der Druck geregelt werden können.

Die Verstellung der Position des Regulierstückes 20 erfolgt über eine Regulierhülse, die stromaufwärts des Regulierstückes 20 angeordnet ist und ein Außengewinde 31 aufweist, das mit dem Innengewinde 3 der Systemhülse 1 zusammenwirkt. Dadurch läßt sich die Regulierhülse 30 mehr oder weniger in die Systemhülse 1 einschrauben, wobei diese mit dem Regulierstück 20 verbunden ist, so daß sich die axiale Lage des Regulierstückes 20 durch verdrehen der Regulierhülse 30 einstellen läßt. Zwischen Regulierhülse 30 und Systemhülse 1 befindet sich die in Figur 7 gezeigte Kontermutter 40, die ein Innengewinde 41 aufweist, welches auf das Außengewinde 31 der Regulierhülse 30 aufgeschraubt werden kann. Eine einmal eingestellte Position der Regulierhülse 30 kann durch die Kontermutter 40 gesichert werden.

Wie bereits oben angedeutet wurde, weist das Regulierstück 20 einen Anschlußstutzen 21 auf, über welchen der Hochdruckschlauch 9 geschoben werden kann. Die Regulierhülse weist ferner eine Erweiterung 33 auf (siehe Figur 6), die zur Aufnahme der beim Einpressen entstehenden Aufbeulung des Hochdruckschlauches 9 dient. Nach aufgeschobenem Schlauch wird das Regulierstück 20 in die Regulierhülse 30 durch einfaches Einschrauben eingepreßt, wobei eine feste Verbindung zwischen Regulierstück, Regulierhülse und Hochdruckschlauch 9 entsteht. Dieser integrierte Schlauchanschluß, bestehend aus den Bauteilen 20 und 30, kann durch einfaches Ein- und Ausschrauben aus der Systemhülse 1 entfernt und wieder darin eingesetzt werden. Gleichzeitig dient dieser Schlauchanschluß als Gegenstück zum Dichtelement 12 des Luftregulierventils. Schutzwürdig ist hier auch, daß das Bauteil 30 mit einem Außengewinde versehen ist, so daß die Einpressung einfach, schnell und automationsfähig durch das Einschrauben geschieht, sowohl im Systemblock als auch in andere, mit dem gleichen Innengewinde ausgewählte, Preßluftwerkzeuge. Es handelt sich hierbei also um einen Schlauchanschluß mit integriertem Luftregulierventil, wobei der Schlauch durch einfaches Einpressen in dem Schlauchanschluß gehalten wird.

Wie in Figur 1 dargestellt ist, ist über der Systemhülse 1 eine Außenhülse 60 angeordnet, weiche einen Innensechskant 61 aufweist, der auf den Außensechskant 5 der Systemhülse 1 gepresst wird, so daß die Systemhülse 1 durch die Außenhülse 60 geschützt und die Schlauchtülle unlösbar und dichtend mit der Systemhülse verbunden wird.

Auf die Außenverzahnung 7 des oberen Abschnittes ist eine Schlauchtülle 70 geschoben, welche ebenfalls mit der Außenhülse 60 überlappt. Die Ausbildung der Schlauchtülle 70 ist insbesondere in den Figuren 11 und 11a dargestellt.

Die Schlauchtülle besteht aus einem strapazierfähigen Elastomer und ist mit ihrem unteren Abschnitt 71, wie oben beschrieben, mit der Systemhülse 1 verbunden. Der untere Abschnitt 71 weist in einer bevorzugten Ausführung dazu eine Innenverzahnung 72 auf, die für einen festen Halt auf der Außenverzahnung 7 der Systemhülse 1 sorgt und durch die Außenhülse 60 gesichert wird.

Die Schlauchtülle 70 weist einen Durchgangskanal 79 auf, in welchen der Ventilschaft 50 des Kippventils hineinragt, etwa bis in den oberen Bereich der Schlauchtülle 70, welcher eine Fingerauflage 73 trägt. Durch elastisches Verformen der Schlauchtülle mittels Druck auf die Fingerauflage 73 wird der Ventilschaft 50 des Kippventils betätigt und der Durchfluß für das Druckmedium freigegeben, während der Fingerschutz 88 einem Abgleiten oder einer Verletzung durch bewegliche, auszublasende Teile des Werkstückes vorbeugt.

Das Druckmedium strömt durch den Durchgangskanal 79 bis zur Spitze 74 der Schlauchtülle und strömt über eine zentrale Austrittsdüse 75 aus. Erfindungsgemäß ist wichtigerweise um die zentrale Austrittsdüse 75 eine Ringdüse 76 angeordnet, durch welche ebenfalls ein Teil des Druckmediums nach außen ausströmt. Das aus der Austrittsdüse 75 ausströmende Druckmedium ergibt vorzugsweise einen axial verlaufenden, scharfen Strahl, wogegen das aus der Ringdüse 76 ausströmende Druckmedium in einem Austrittswinkel 78 ausströmt und einen sogenannten Preßluftschirm bildet, welcher die Bedienperson gegen zurückfliegende Späne und Schmutzpartikel abschirmt.
Erfindungsgemäß ist der Bereich zwischen zentraler Düse 75 und Ringdüse 76 als Ringvorsprung 77 ausgebildet, der als Berührungsschutz dient, wobei, wenn die Austrittsdüse 75 gegen eine Oberfläche gepreßt wird, die Druckluft vollständig aus der Ringdüse 76 ausströmt und somit keine Schäden auf der Oberfläche hinterläßt. Gleichzeitig erlaubt dieser Ringvorsprung die Druckmessung der ausströmenden Preßluft durch einen handelsüblichen und damit preisgünstigen Automobilpneudruckmesser.

Figur 12 zeigt schließlich eine Seitenansicht einer bevorzugten Ausführungsform der Preßluftdüse, wobei man erkennt, daß das Äußere der Ausblaspistole durch die Außenhülse 60 und die sich daran anschließende Schlauchtülle 70 gebildet wird. Im Beispiel ist ferner ein Verlängerungsrohr 80 gezeigt, welches auf die Austrittsdüse 75 aufgesetzt werden kann. Das Verlängerungsrohr weist eine vordere Austrittsdüse 81 auf, welche entsprechend der zentralen Austrittsdüse 75 ausgebildet sein kann. Nach wie vor wirkt die Ringdüse 76 als Preßluftschirm, der sich in einem Winkel 78, wie hier schematisch dargestellt, bildet. Das Verlängerungsrohr 80 ist optional und für die Funktion nicht unbedingt erforderlich, es sei denn wegen der Gefahr, die drehende Werkstücke (bei in Betrieb stehenden Maschinen) es notwendig machen.

Das Verlängerungsrohr ist vorzugsweise in jede gewünschte Form biegbar und kann auf beliebige Längen gekürzt werden. Die Austrittsdüse 81 des Verlängerungsrohres ist in einer bevorzugten Ausführung außen gummiert, oder mit einem elastischen Aufsatz versehen, ausgeführt, so daß auch ein Schutz der zu bearbeitenden Werkstücke vor Kratzern etc. gewährleistet wird.

Soweit nicht anders beschrieben, bestehen die Bauteile vorzugsweise aus nicht korrodierendem Leichtmetall, wobei der Einsatz 10 und das Kippventil 50, sowie die Außenhülse und die Schlauchtülle mit Ausnahme des Kippventils vorzugsweise aus Kunststoff bestehen.

In Figuren 13 und 14 ist eine Variante der Preßluftdüse mit Luftreduzierventil gezeigt.

Die Preßluftdüse umfaßt, wie bereits oben beschrieben, eine Systemhülse 110, die von einer Außenhülse 160 umgeben ist, wobei eine Schlauchtülle 170 zwischen Systemhülse 110 und Außenhülse 160 aufgenommen ist.

Der integrierte Schlauchanschluß wird ebenfalls durch ein Regulierstück 120 und eine Regulierhülse 130 gebildet, zwischen welchen der Schlauch 119 eingepreßt wird. Diese neue Art der Schlauchverbindung wurde oben bereits beschrieben.

In gleicher Weise wie beim erstgenannten Ausführungsbeispiel ist der Schlauchanschluß, bestehend aus Regulierstück 120 und Regulierhülse 130, gleichzeitig als Luftreduzierventil ausgebildet, welches direkt mit einem Kippventil 150 zusammenwirkt.

Das Kippventil 150 besteht aus einem Ventilschaft 151 und einem Ventildeckel 152. Der Ventildeckel 152 ist in der Systemhülse 110 aufgenommen und verschließt deren Austrittsöffnung. Der Ventildeckel 152 bzw. dessen Druckreduzierfläche 153 ist im Querschnitt etwa kegelstumpfartig abgestuft ausgebildet, und liegt gegenüber des Regulierstücks 120, dessen Konterfläche 121 entsprechend der Form der Druckreduzierfläche 153 des Ventildeckels 152 ausgebildet ist.

Figur 13 zeigt das Luftreduzierventil in geöffnetem Zustand. Durch die in einem Gewinde der Systemhülse 110 aufgenommene Regulierhülse 130 lässt sich das Regulierstück 120 gegenüber dem Kippventil 150 zu- und wegbewegen, so daß sich bei einer Bewegung entgegen der Strömungsrichtung eine Ventilkammer 122 ausbildet, in weiche die Druckluft einströmen kann. Gleichzeitig kommt der Ventilteller 152 frei von seinem Sitz im Regulierstück 120, so daß durch seitlichen Druck auf den Ventilschaft 151 der Ventilteller 152 von seinem Sitz in der Systemhülse 10 abhabt und die Luft über die Schlauchtülle 170 ins Freie ausströmen kann.

Wird die Regulierhülse 130 zusammen mit dem Regulierstück 120 in Strömungsrichtung bewegt so schließt sich die Ventilkammer 122, wie es in Figur 14 dargestellt ist, und das Regulierstück 120 sitzt auf dem Ventilteller 152 auf. Damit ist das Ventil blockiert. Das Kippventil 150 lässt sich nicht mehr betätigen. Ein öffnen des Kippventils ist nicht mehr möglich.

Natürlich sind alle dazwischenliegenden Regulierstufen und Positionen des Regulierstucks denkbar, so daß eine feinfühlige Regelung des Luftdurchlasses möglich ist.

Die eingestellte Position der Regulierhülse 130 lässt sich mit einer Kontermutter 140 sichern.

### Zeichnungslegende

- 1: Systemhülse
- 2: Unterer Abschnitt
- 3: Innengewinde
- 4: Mittlerer Abschnitt
- 5: Außensechskant
- 6: Oberer Abschnitt
- 7: Außenverzahnung
- 8: Bohrung
- 9: Preßluftschlauch
- 10: Einsatz
- 11: Hülse
- 12: Dichtelement

- 20: Regulierstück (Schlauchanschluß)
- 21: Anschlußstutzen
- 22: Flansch
- 23: Dichtabschnitt
- 24: O-Ring

- 30: Regulierhülse (Schlauchanschluß)
- 31: Außengewinde
- 32: Flansch
- 33: Erweiterung

- 40: Kontermutter
- 41: Innengewinde

- 50: Ventilschaft
- 51: Ventildeckel

- 60: Außenhülse
- 61: Innensechskant

- 70: Schlauchtülle
- 71: Unterer Abschnitt
- 72: Innenverzahnung
- 73: Fingerauflage
- 74: Spitze
- 75: Austrittsdüse
- 76: Ringdüse
- 77: Ringvorsprung
- 78: Austrittswinkel
- 79: Kanal

- 80: Verlängerungsrohr (optional)
- 81: Austrittsdüse
- 82: Fingerschutz

- 90: Anschlußhülse (Schlauchanschluß)
- 91: Erweiterung
- 92: Außengewinde
- 93: Flansch

- 100: Klemmstück (Schlauchanschluß)
- 101: Anschlußstutzen
- 102: Flansch

- 110: Systemhülse
- 119: Preßluftschlauch

- 120: Regulierstück
- 121: Druckreduzierfläche
- 122: Ventilkammer

- 130: Regulierhülse

- 140: Kontermutter

- 150: Kippventil
- 151: Ventilschaft
- 152: Ventildeckel
- 153: Druckreduzierfläche

- 160: Außenhülse
- 170: Schlauchtülle

## Patentansprüche

1. Preßluftdüse mit einem Systemträger mit Schlauchanschluß zur Zufuhr eines Druckmediums und einem Austrittsventil mit mindestens einer Austrittsdüse, wobei der Systemträger (1) ein integriertes, einstellbares Luftreduzierventil aufweist, und der Durchsatz des Luftreduzierventils durch Verdrehen oder Verschieben der Regulierhülse (30) auf oder innerhalb der Systemhülse (1) einstellbar ist, **dadurch gekennzeichnet, daß** ein Ventilteller (152) eines Kippventils (150) eine Druckreduzierfläche (153) ausbildet, die zusammen mit einer Druckreduzierfläche (121) eines Regulierstücks (120) das Luftreduzierventil ausbildet.

2. Preßluftdüse nach Anspruch 1, **dadurch gekennzeichnet, daß** in der Systemhülse (1) ein Einsatz (10) mit einem Dichtelement (12) eingesetzt ist, der zusammen mit einem Regulierstück (20) und einer Regulierhülse (30) das Luftreduzierventil ausbildet.

3. Preßluftdüse nach Anspruch 1 oder 2, **dadurch gekennzeichnet, daß** das Regulierstück (20) und die Regulierhülse (30) gegenüber dem Dichtelement (12) verschiebbar und/oder verdrehbar angeordnet sind.

4. Preßluftdüse nach einem der Ansprüche 1 bis 3, **dadurch gekennzeichnet, daß** das Regulierstück (20) und die Regulierhülse (30) zum Anschluß und zur Halterung des Preßluftschlauches (9) für die Zufuhr des Druckmediums ausgebildet sind.

5. Preßluftdüse nach einem der Ansprüche 1 bis 4, **dadurch gekennzeichnet, daß** der Schlauchanschluß (20,30; 120,130) gleichzeitig als Luftreduzierventil ausgebildet ist.

6. Preßluftdüse nach einem der Ansprüche 1 bis 5, **dadurch gekennzeichnet, daß** der Preßluftschlauch (9) zwischen dem Regulierstück (20) und der Regulierhülse (30) eingepreßt ist, und dass das Regulierstück (20) abdichtend in die Systemhülse (1) eingesteckt und dort von einer Anschlusshülse (90) arretiert ist, welche in die Systemhülse (1) eingeschraubt ist.

7. Pressluftdüse nach einem der Ansprüche 1 bis 6, **dadurch gekennzeichnet, dass** sie eine unlösbar verbundene Schlauchtülle (70) aufweist, wobei in der Schlauchtülle (70) ein Pressluftschirm und/oder ein Anschluss für einen Luftdruckmesser und/oder ein Berührungsschutz integriert sind.

8. Presstuftdüse nach einem der Ansprüche 1 bis 7, **dadurch gekennzeichnet, dass** die Systemhülse (1) von einer Außenhülse (60) umgeben ist, und beide Hülsen (1, 60) den unteren Abschnitt (71) de Schlauchtülle (70) zwischen sich aufnehmen.

9. Pressluftdüse nach einem der Ansprüche 1 bis 8, **dadurch gekennzeichnet. dass** die Schlauchtülle (70) einen unteren Abschnitt (71) zur Befestigung an der Systemhülse aufweist, einen mittleren Abschnitt mit Fingerauflage (73) und/oder einen Fingerschutz zur Betätigung des Austrittsventils und einen oberen Abschnitt mit Spitze (74), die eine zentrale Austrittsdüse (75) für das Druckmedium aufweist.

10. Pressluftdüse nach einem der Ansprüche 1 bis 9, **dadurch gekennzeichnet, dass** die Fingerauflage (73) einen angeformten Ringflansch (73a) aufweist.

11. Presstuftdüse nach einem der Ansprüche 1 bis 10, **dadurch gekennzeichnet, dass** um die zentrale Austrittsdüse (75) eine Ringdüse (76) angeordnet ist, die zur Erzeugung eines Luftschirms dient.

12. Pressiuftdüse nach einem der Ansprüche 1 bis 11, **dadurch gekennzeichnet, dass** zwischen zentraler Austrittsdüse (75) und Ringdüse (76) ein Ringvorsprung (77) angeordnet ist, der über die Spitze (74) hinausragt und als Berührungsschutz dient, und für die Aufnahme des Anschlusses eines handelsüblichen Kfz-Reifen-Luftdruckmessers ausgebildet ist.

13. Pressluftdüse nach einem der Ansprüche 1 bis 12, **dadurch gekennzeichnet, dass** ein abnehmbares Verlängeruhgsrohr (80) mit pneumatischem Schutzsehirm integriert ist.

14. Presstuftdüse nach einem der Ansprüche 1 bis 13, **dadurch gekennzeichnet, dass** das Verlängerungsrohr (80) mit einem Pressluftseitigen Bund versehen ist. der nach seinem Einschieben in die Schlauchtülle (70) ein ungewolltes Lösen des Verlängerungsrohrs verhindert, andererseits aber, bei stärkerer Krafteinwirkung, ein Lösen von der Schlauchtülle erlaubt.

## Claims

1. Compressed air nozzle comprising a system carrier with a hose connection for the supply of a pressure medium and an outlet valve with at least one outlet nozzle, wherein the system carrier (1) has an integrated, adjustable air reduction valve, and the throughput of the air reduction valve can be adjusted by rotating or displacing the regulating sleeve (30) on or inside the system sleeve (1), **characterised in that** a valve disc (152) of a tilting valve (150) forms a pressure reduction face (153) which, together with a pressure reduction face (121) of a regulating piece (120), forms the air reduction valve.

2. Compressed air nozzle according to claim 1, **characterised in that** an insert (10) with a sealing element (12), which, together with a regulating piece (20) and a regulating sleeve (30), forms the air reduction valve, is inserted in the system sleeve (1).

3. Compressed air nozzle according to claim 1 or 2, **characterised in that** the regulating piece (20) and the regulating sleeve (30) are arranged so that they can be displaced and/or rotated relative to the sealing element (12).

4. Compressed air nozzle according to any one of claims 1 to 3, **characterised in that** the regulating piece (20) and the regulating sleeve (30) are formed to connect and hold the compressed air hose (9) for the supply of the pressure medium.

5. Compressed air nozzle according to any one of claims 1 to 4, **characterised in that** the hose connection (20, 30; 120, 130) is simultaneously formed as an air reduction valve.

6. Compressed air nozzle according to any one of claims 1 to 5, **characterised in that** the compressed air hose (9) is pressed in between the regulating piece (20) and the regulating sleeve (30) and **in that** the regulating piece (20) is inserted in a sealing manner into the system sleeve (1) and is locked there by a connection sleeve (9), which is screwed into the system sleeve (1).

7. Compressed air nozzle according to any one of claims 1 to 6, **characterised in that** it has a non-detachably connected hose socket (70), a compressed air screen and/or a connection for an air pressure gauge and/or contact protection being integrated in the hose socket (70).

8. Compressed air nozzle according to any one of claims 1 to 7, **characterised in that** the system sleeve (1) is surrounded by an outer sleeve (60) and the two sleeves (1, 60) receive between them the lower section (71) of the hose socket (70).

9. Compressed air nozzle according to any one of claims 1 to 8, **characterised in that** the hose socket (70) has a lower section (71) for fastening to the system sleeve, a central section with finger support (73) and/or finger protection for actuation of the outlet valve and an upper section with a tip (74) which has a central outlet nozzle (75) for the pressure medium.

10. Compressed air nozzle according to any one of claims 1 to 9, **characterised in that** the finger support (73) has a moulded-on annular flange (73a).

11. Compressed air nozzle according to any one of claims 1 to 10, **characterised in that** an annular nozzle (76) serving to produce an air screen is arranged around the central outlet nozzle (75).

12. Compressed air nozzle according to any one of claims 1 to 11, **characterised in that** arranged between the central outlet nozzle (75) and annular nozzle (76) is an annular projection (77), which projects beyond the tip (74) and serves as contact protection, and is formed to receive the connection of a commercial motor vehicle air tyre pressure gauge.

13. Compressed air nozzle according to any one of claims 1 to 12, **characterised in that** a removable extension tube (80) is integrated with a pneumatic protection screen.

14. Compressed air nozzle according to any one of claims 1 to 13, **characterised in that** the extension tube (80) is provided with a collar on the compressed air side, which, after insertion into the hose socket (70), prevents an undesired release of the extension tube, but on the other hand allows release of the hose socket with a strong action of force.

## Revendications

1. Injecteur d'air comprimé comportant un support de système à raccordement de tuyau pour l'amenée d'un agent sous pression, et une soupape de sortie avec au moins un injecteur de sortie, le support de système (1) comportant une soupape de réduction d'air réglable intégrée et le débit de celle-ci étant réglable grâce à une rotation ou un coulissement du manchon de réglage (30) sur le manchon de système (1) ou à l'intérieur de celui-ci, **caractérisé en ce qu'**une tête de soupape (152) d'une soupape à bascule (150) forme une surface de réduction de pression (153) qui forme avec une surface de réduction de pression (121) d'un élément régulateur (120) la soupape de réduction d'air.

2. Injecteur d'air comprimé selon la revendication 1, **caractérisé en ce qu'**il est prévu dans le manchon de système (1) un insert (10) qui est pourvu d'un élément d'étanchéité (12) et qui forme avec un élément régulateur (20) et un manchon régulateur (30) la soupape de réduction de pression.

3. Injecteur d'air comprimé selon la revendication 1 ou 2, **caractérisé en ce que** l'élément régulateur (20) et le manchon régulateur (30) sont disposés de manière à pouvoir coulisser et/ou tourner par rapport à l'élément d'étanchéité (12).

4. Injecteur d'air comprimé selon l'une des revendications 1 à 3, **caractérisé en ce que** l'élément régulateur (20) et le manchon régulateur (30) sont conçus pour le raccordement et pour la fixation du tuyau d'air comprimé (9) destiné à amener l'agent sous pression.

5. Injecteur d'air comprimé selon l'une des revendications 1 à 4, **caractérisé en ce que** le raccordement de tuyau (20, 30 ; 120, 130) est conçu en même temps comme une soupape de réduction d'air.

6. Injecteur d'air comprimé selon l'une des revendications 1 à 5, **caractérisé en ce que** le tuyau d'air comprimé (9) est serré entre l'élément régulateur (20) et le manchon régulateur (30) et **en ce que** l'élément régulateur (20) est enfoncé de manière étanche dans le manchon de système (1), où il est arrêté par un manchon de raccordement qui est vissé dans le manchon de système (1).

7. Injecteur d'air comprimé selon l'une des revendications 1 à 6, **caractérisé en ce qu'**il comporte un embout de tuyau (70) qui est relié de manière non amovible, une protection contre l'air comprimé et/ou un raccordement pour un manomètre et/ou une protection contre les contacts étant intégrés dans l'embout de tuyau (70).

8. Injecteur d'air comprimé selon l'une des revendications 1 à 7, **caractérisé en ce que** le manchon de système (1) est entouré par un manchon extérieur (60), et les deux manchons (1, 60) reçoivent entre eux la section inférieure (71) de l'embout de tuyau (70).

9. Injecteur d'air comprimé selon l'une des revendications 1 à 8, **caractérisé en ce que** l'embout de tuyau (70) a une section inférieure (71) destinée à être fixée au manchon de système, une section centrale avec un appui pour les doigts (73) et/ou une protection pour les doigts pour l'actionnement de la soupape de sortie, et enfin une section supérieure avec une pointe (74) qui présente un injecteur central de sortie (75) pour l'agent sous pression.

10. Injecteur d'air comprimé selon l'une des revendications 1 à 9, **caractérisé en ce que** le support pour les doigts (73) présente une collerette annulaire rapportée (73a).

11. Injecteur d'air comprimé selon l'une des revendications 1 à 10, **caractérisé en ce qu'**il est prévu autour de l'injecteur central de sortie (75) un injecteur annulaire (76) qui sert à produire une protection contre l'air.

12. Injecteur d'air comprimé selon l'une des revendications 1 à 11, **caractérisé en ce qu'**il est prévu entre l'injecteur central de sortie (75) et l'injecteur annulaire (76) une saillie annulaire (77) qui dépasse de la pointe (74), qui sert de protection contre les contacts et qui est conçue pour recevoir le raccordement d'un manomètre du commerce pour pneus d'automobile.

13. Injecteur d'air comprimé selon l'une des revendications 1 à 12, **caractérisé en ce qu'**un tube de rallonge amovible (80) comportant une protection pneumatique est intégré.

14. Injecteur d'air comprimé selon l'une des revendications 1 à 13, **caractérisé en ce que** le tube de rallonge (80) est pourvu, côté air comprimé, d'une collerette qui, après avoir été glissée dans l'embout de tuyau (70), empêche un détachement accidentel du tube de rallonge mais permet d'un autre côté d'enlever le tube de rallonge de l'embout de tuyau si on exerce une grande force.
